# EUROPÄISCHE PATENTSCHRIFT

(11) **EP 0 969 564 B1**
(45) Veröffentlichungstag und Bekanntmachung des Hinweises auf die Patenterteilung: **16.10.2002**
(21) Anmeldenummer: 99112836.4
(22) Anmeldetag: 02.07.1999
(51) Int. Cl.: H01R 13/639

(54) **Sicherungsvorrichtung für einen Elektrostecker**
Locking device for an electrical plug connector
Dispositif de verrouillage pour une fiche électrique

(30) Priorität: 02.07.1998 DE 19829636
(43) Veröffentlichungstag der Anmeldung: 05.01.2000
(73) Patentinhaber: Durst, Josef, 86356 Neusäss (DE)
(72) Erfinder: Durst, Josef, 86356 Neusäss (DE)
(74) Vertreter: Lange, Thomas, Dr.

(56) Entgegenhaltungen:
- US-A- 4 025 140
- US-A- 4 030 795
- US-A- 4 060 297
- US-A- 5 176 527
- US-A- 5 277 600

## Beschreibung

Die Erfindung betrifft eine Sicherungsvorrichtung für einen in eine Steckdose einsteckbaren Elektrostecker, der einen Steckerkörper und aus dem Steckerkörper hervortretende elektrische Kontaktelemente aufweist.

In einem Haushalt gibt es erfahrungsgemäß eine Reihe von elektrischen Geräten, die für Kinder eine Gefahrenquelle darstellen. Als Beispiele sind elektrische Tranchiermesser, Brotschneidemaschine, Tauchsieder usw. oder auch andere Haushalts- bzw. Arbeitsgeräte wie Bohrmaschine, Kreissäge oder dergleichen zu nennen. Auch bei Elektrogeräten, die keine unmittelbare Gefahrenwirkung entfalten, besteht manchmal das Bedürfnis, eine Benutzung der Geräte durch Kinder oder auch fremde Personen zu verhindern.

In diesem Zusammenhang ist es bereits bekannt, Steckdosensicherungen zu verwenden, mit denen der Zugang zu den Steckdosen eines Hauses unterbunden werden kann. Nachteilig ist jedoch, daß zumindest bei nicht fest installierten Elektrogeräten eine größere Anzahl von Steckdosen gesichert werden muß, was mit einem relativ hohen Aufwand verbunden ist. Ferner ermöglicht diese Vorgehensweise nicht das gezielte Sichern eines bestimmten Gerätes gegen Inbetriebnahme.

Es ist auch bereits bekannt, Elektrogeräte wie Fernseher, Computer usw. durch den Einbau eines elektronischen oder mechanischen Schlosses gegen unerwünschte Inbetriebnahme zu sichern. Eine solche Sicherung hat den Vorteil, daß sie nur das gesicherte Gerät betrifft, während andere Geräte einsatzfähig bleiben. Allerdings sind derartige Lösungen zumeist relativ aufwendig und kommen aus Kostengründen daher nur bei höherwertigen Elektrogeräten in Betracht.

In der den nächstliegenden Stand der Technik darstellenden U.S.-Patentschrift 4,030,795 ist eine Vorrichtung zum Blokkieren eines Elektrosteckers beschrieben. Die Vorrichtung umfaßt ein erstes Teil, das auf die Kontaktelemente des Elektrosteckers aufgeschoben wird und dabei mit diesen verrastet, und ein zweites Teil, welches als Schlüssel zum Entsichern des Rasteingriffs beim Abziehen des ersten Teils von dem Elektrostecker verwendet wird.

In der U.S.-Patentschrift 5,277,600 ist eine Sicherungsvorrichtung für einen Elektrostecker beschrieben, welche einen geschlitzten Blockierkörper mit einer im rechten Winkel zu den Schlitzen verlaufenden Bohrung aufweist. Zur Sicherung des Elektrosteckers wird der Blockierkörper auf den Elektrostecker aufgeschoben, wobei die Schlitze die Kontaktelemente des Elektrosteckers aufnehmen, und über eine in die Querbohrung eingesetzte Schraubbolzenverbindung verspannt.

In der U.S.-Patentschrift 5,176,527 ist eine Steckersicherung beschrieben, welche über ein in eine Bohrung beweglich verschiebbares Druckelement mit einem Stift des Elektrosteckers, welcher in die Bohrung der Sicherungsvorrichtung eingeschoben wird, fixiert wird. Eine ebenfalls auf diesem Prinzip beruhende Sicherungsvorrichtung ist in der U.S.-Patentschrift 4,025,140 angegeben.

Aus der DE 91 11 643 U1 ist ein Steckerschloß bekannt, das einen Schließzylinder und ein von diesem beaufschlagten und unter Federspannung stehenden längsverschieblichen Verriegelungsmechanismus umfaßt.

Der Erfindung liegt die Aufgabe zugrunde, eine einfach aufgebaute Vorrichtung zu schaffen, mit der die Sicherheit im Haushalt bei Vorhandensein von elektrischen Geräten erhöht werden kann.

Zur Lösung der Aufgabe sind die Merkmale des Anspruchs 1 vorgesehen.

Erfindungsgemäß umfaßt die Sicherungsvorrichtung demnach eine Klemmeinrichtung in Art einer Klemmspange mit zwei Spangenarmen und einen die Spangenarme verbindenden Gelenkabschnitt, wobei an den Spangenarmen eine Rückhalteeinrichtung zur Verspannung der Spangenarme vorgesehen ist.

Durch die erfindungsgemäße Sicherungsvorrichtung wird auf einfache Weise ein sicherer Schutz gegen das Einstecken des mit der Sicherungsvorrichtung gekoppelten Elektrosteckers in eine Steckdose geschaffen. Dabei ermöglicht die Sicherungsvorrichtung das gezielte Sichern eines bestimmten Gerätes. Durch ein in der Regel einfaches Lösen der Klemmeinrichtung kann das gesicherte Gerät bei Bedarf schnell und problemlos wieder in Betrieb genommen werden. Ein wesentlicher Vorteil der erfindungsgemäßen Sicherungsvorrichtung besteht darin, daß sie nicht gerätespezifisch ist, sondern an allen Elektrogeräten angewendet werden kann, die über eine elektrische Zuleitung mit einem Elektrostecker verfügen.

Die Rückhalteeinrichtung kann dabei vorzugsweise als Schnappverschluß ausgebildet sein.

Weitere vorteilhafte Ausgestaltungen der Erfindung sind in den Unteransprüchen angegeben.

Die Erfindung wird nachfolgend anhand von zwei Ausführungsformen und Varianten derselben unter Bezugnahme auf die Zeichnung beschrieben; in dieser zeigt die einzige Fig. eine schematische Darstellung einer Ausführungsform der erfindungsgemäßen Sicherungsvorrichtung in Draufsicht.

Ein Elektrostecker 1 besteht aus einem Kunststoff-Steckerkörper 2, aus dessen vorderer Endfläche zwei stiftförmige elektrische Kontaktelemente 3a, 3b herausragen und der in seinem rückwärtigen Bereich mit einer elektrischen Zuleitung 4 verbunden ist. Die elektrische Zuleitung 4 führt zu einem nicht dargestellten Elektrogerät, das gegen Inbetriebnahme gesichert werden soll. Der Elektrostecker 1 kann als Flachstecker oder als Schutzkontaktstecker mit seitlichen Massekontakten ausgeführt sein.

Eine beispielsweise aus Kunststoff bestehende Spange 20 weist einen ersten Spangenarm 21 und einen zweiten Spangenarm 22 auf. Die Spangenarme 20, 21 sind in einem Übergangsbereich 23 gelenkig miteinander verbunden. Der erste Spangenarm 21 ist an seinem gelenkfernen Ende mit einem integralen Rasthaken 24 versehen, welcher im wesentlichen senkrecht zu der Erstreckung des ersten Spangenarms 21 verläuft. Der zweite Spangenarm 22 ist an seinem gelenkfernen Ende mit einem Stufenfortsatz 26 versehen. Der Stufenfortsatz 26 weist an seiner Oberfläche eine Rastausnehmung 25 in Form einer querverlaufenden Rastnut auf.

Die innenliegenden Profilflächen der beiden Spangenarme 21, 22 sind mit einander gegenüberliegenden Klemmbereichen 27a, 27b bzw. 28a, 28b ausgestattet. Die Klemmbereiche 27a, 27b und 28a, 28b können je nach vorgesehenem Steckertyp beispielsweise runde oder (in nicht dargestellter Weise) auch rechteckige Klemmflächen zur Aufnahme und Verklemmung der elektrischen Kontaktelemente 3a, 3b eines Elektrosteckers 1 aufweisen. Ferner können die Klemmflächen mit einer Oberflächenstrukturierung oder Riffelung versehen sein, um bei einer Verklemmung der Kontaktelemente 3a, 3b die einem Abziehen der Spange 20 entgegenwirkenden Rückhaltekräfte zu erhöhen.

Zur Befestigung der Spange 20 an dem Elektrostecker 1 wird diese lagerichtig an die Kontaktelemente 3a, 3b des Elektrosteckers 1 herangeführt und geschlossen. Dabei gleitet der Rasthaken 24 über die Stufenausbildung 26 hinweg und schnappt wie in der Fig. dargestellt hinter dieser in die Rastausnehmung 25 ein.

Zum Öffnen der Spange 20 muß der Rasthaken 24 in Pfeilrichtung X soweit zurückgebogen werden, bis er aus der Rastausnehmung 25 freikommt. Wiederum kann durch eine geeignete Materialauswahl und Dimensionierung des Rasthakens 24 der hierfür erforderliche Kraftaufwand nach Wunsch vorgegeben werden. Der Rasthaken 24 kann somit gleichzeitig als Kindersicherung dienen.

Anstelle des Rasthakens 24 und der Rastausnehmung 25 kann auch eine andere Rückhalte- oder Verschlußeinrichtung (beispielsweise ein Schraubverschluß oder dergleichen) vorgesehen sein.

## Patentansprüche

1. Sicherungsvorrichtung für einen in eine Steckdose einsteckbaren Elektrostecker (1), der einen Steckerkörper (2) und aus dem Steckerkörper (2) hervortretende elektrische Kontaktelemente (3a, 3b) aufweist,
wobei die Sicherungsvorrichtung über wenigstens ein Kontaktelement (3a, 3b) mit dem Elektrostecker (1) kuppelbar ist und im angekuppelten Zustand ein Einstecken des Elektrosteckers (1) in die Steckdose durch mechanische Sperrwirkung verhindert,
**dadurch gekennzeichnet,**
- **daß** die Sicherungsvorrichtung eine Klemmeinrichtung in Art einer Klemmspange (20) mit zwei Spangenarmen (21, 22) und einem die Spangenarme (21, 22) verbindenden Gelenkabschnitt (23) umfaßt, und
- **daß** an den freien Ende der Spangenarme (21, 22) eine Rückhalteeinrichtung (24, 25, 26) zur Verspannung der Spangenarme (21, 22) vorgesehen ist.

2. Sicherungsvorrichtung nach Anspruch 1,
**dadurch gekennzeichnet,**
- **daß** die Rückhalteeinrichtung (24, 25, 26) als Schnappverschluß ausgebildet ist.

3. Sicherungsvorrichtung nach Anspruch 2,
**dadurch gekennzeichnet,**
- **daß** der Schnappverschluß einen an dem freien Ende des einen Spangenarms (21) angebrachten Rasthaken (24) und eine an dem freien Ende des anderen Spangenarms (22) mit dem Rasthaken (24) eingriffsmäßig zusammenwirkende Rastausnehmung (25) umfaßt.

4. Sicherungsvorrichtung nach einem der vorhergehenden Ansprüche,
**dadurch gekennzeichnet,**
- **daß** die Klemmeinrichtung mit einer Kindersicherung gegen ein beabsichtigtes Lösen der Klemmeinrichtung von dem Elektrostecker (1) ausgestattet ist.

## Claims

1. Locking device for an electrical plug connector' (1) which can be inserted into a socket and has a plug-connector body (2) and electrical contact elements (3a, 3b) protruding from the plug-connector body (2), the locking device being able to be coupled with the electrical plug connector (1) by means of at least one contact element (3a, 3b) and, in the coupled state, preventing insertion of the electrical plug connector (1) into the socket by a mechanical blocking effect, **characterized**
- **in that** the locking device comprises a clamping mechanism in the manner of a clamping clasp (20) with two clasp arms (21, 22) and a joint portion (23) connecting the clasp arms (21, 22), and
- **in that** a retaining device (24, 25, 26) is provided at the free ends of the clasp arms (21, 22) for bracing the clasp arms (21, 22).

2. Locking device according to Claim 1, **characterized in that** the retaining device (24, 25, 26) is designed as a snap closure.

3. Locking device according to Claim 2, **characterized in that** the snap closure comprises a latching hook (24), attached to the free end of the one clasp arm (21), and a latching recess (25) at the free end of the other clasp arm (22) and interacting in an engaging manner with the latching hook (24).

4. Locking device according to one of the preceding claims, **characterized in that** the clamping mechanism is provided with a childproof means for preventing unintentional release of the clamping mechanism from the electrical plug connector (1).

## Revendications

1. Dispositif de verrouillage pour une fiche électrique (1) enfichable dans une prise de courant, qui comprend un corps enfichable (2) et des éléments de contact (3a, 3b) dépassant hors du corps enfichable (2), le dispositif de verrouillage pouvant être couplé à la fiche électrique (1) via au moins un élément de contact (3a, 3b) et empêchant, dans l'état couplé, un enfichage de la fiche électrique (1) dans la prise de courant par un effet de blocage mécanique, **caractérisé en ce que**
- le dispositif de verrouillage comprend un organe de serrage sous forme de pince de serrage (20) comportant deux bras de pince (21, 22) et un tronçon d'articulation (23) reliant les bras de pince (21, 22), et
- un organe de retenue (24, 25, 26) est prévu à l'extrémité libre des bras de pince (21, 22) pour serrer les bras de pince (21, 22).

2. Dispositif de verrouillage selon la revendication 1, **caractérisé en ce que** l'organe de retenue (24, 25, 26) est réalisé sous forme d'obturateur à encliquetage.

3. Dispositif de verrouillage selon la revendication 2, **caractérisé en ce que** l'obturateur à encliquetage comprend un crochet d'enclenchement (24) agencé à l'extrémité libre de l'un des bras de pince (21), et un évidement d'enclenchement (25) prévu à l'extrémité libre de l'autre bras de pince (22) et coopérant par engagement avec le crochet d'enclenchement (24).

4. Dispositif de verrouillage selon l'une des revendications précédentes, **caractérisé en ce que** l'organe de serrage est équipé d'un verrouillage protège-enfants à l'encontre d'un détachement accidentel de l'organe de serrage depuis la prise électrique (1).
